# EUROPÄISCHE PATENTSCHRIFT

(11) **EP 0 892 699 B1**
(45) Veröffentlichungstag und Bekanntmachung des Hinweises auf die Patenterteilung: **14.01.2004**
(21) Anmeldenummer: 97916462.1
(22) Anmeldetag: 10.04.1997
(51) Int. Cl.: B25B 17/00, B25B 13/48

(54) **HORIZONTALE VERLÄNGERUNG FÜR BETÄTIGUNGSWERKZEUGE MIT MEHRKANTANTRIEB**
HORIZONTAL EXTENSION FOR ACTUATING TOOLS WITH POLYGONAL DRIVE
RALLONGE HORIZONTALE POUR OUTILS D'ACTIONNEMENT A SYSTEME D'ENTRAINEMENT POLYGONAL

(30) Priorität: 12.04.1996 DE 29606689 U
(43) Veröffentlichungstag der Anmeldung: 27.01.1999
(73) Patentinhaber: Girbinger, Max, 82256 Fürstenfeldbruck (DE)
(72) Erfinder: Girbinger, Max, 82256 Fürstenfeldbruck (DE)
(86) Internationale Anmeldenummer: PCT/EP1997/001789
(87) Internationale Veröffentlichungsnummer: WO 1997/038826

(56) Entgegenhaltungen:
- WO-A-96/08341
- DE-A- 2 713 940
- DE-A- 3 020 503
- GB-A- 2 239 415
- US-A- 3 714 852
- US-A- 4 491 042

## Beschreibung

Die vorliegende Erfindung bezieht sich auf Verlängerungen für Betätigungswerkzeuge mit Mehrkantantrieb insbesondere mit Sechs- oder Vierkantantrieb nach Maßgabe des Oberbegriffes des Patentanspruches 1.

Eine Derartige Werkzeugverlängerung ist zur Beispiel aus der WO-A-9608341 bekannt.

Eine erfindungsgemäße Werkzeugverlängerung weist die Merkmale des Patent Anspruches 1 auf, wobei zweckmäßige Ausgestaltungen durch die Abhängigen Ansprüche definiert sind. Bevorzugterweise ist eines der Antriebsräder mit einer Mehrkantöffnung ausgestattet, die das Einstecken des Betätigungswerkzeuges erlaubt, während das zweite Antriebsrad mit einem Mehrkantzapfen ausgerüstet ist, der der Aufnahme des Steckschlüssels dient. Ebenso ist es auch denkbar, beide Antriebsräder mit einer Mehrkantöffnung auszustatten, wobei die Steckschlüsselaufnahme in diesem Falle mittels handelsüblicher Mehrkantverbindungsstücke erfolgt. Je nach Einsatzbedingungen und Ausführungsform können die einzelnen Elemente der horizontalen Verlängerung aus Metall, Kunststoff oder jedem anderen geeignet erscheinenden Material hergestellt sein.

Die erfindungsgemäße Verlängerung ist mit allen üblichen Betätigungswerkzeugen und dem entsprechenden Zubehör kombinierbar.

Weitere Merkmale und Vorteile der vorliegenden Erfindung ergeben sich aus der folgenden Beschreibung bevorzugter Ausführungsbeispiele im Zusammenhang mit den beigefügten Zeichnungen. Darin zeigt:
- Fig. 1: eine Seitenansicht eines Ausführungsbeispieles einer horizontalen Verlängerung für Betätigungswerkzeuge;
- Fig. 2: die Seitenansicht eines Antriebsrades zur Verwendung in einer Verlängerung nach Fig. 1;
- Fig. 3: die Draufsicht auf die Verlängerung nach Fig. 1;
- Fig. 4: die Draufsicht auf ein Antriebsrat nach Fig. 2;
- Fig. 5: eine Schnittansicht durch das Ende einer Verlängerung nach Fig. 1;
- Fig. 6: eine Schnittansicht durch eine Verlängerung entsprechend der Draufsicht nach Fig. 3;
- Fig. 7: eine Draufsicht auf ein weiteres Ausführungsbeispiel einer horizontalen Verlängerung;
- Fig. 8.: eine Seitenansicht der Verlängerung nach Fig. 7.

In der Fig. 1 ist eine horizontale Verlängerung mit zwei Schalen 1 und 2 dargestellt, die zusammen die Antriebsköpfe 3 und 4 sowie den Schaft 5 zwischen den Köpfen 3 und 4 bilden. Die Schalen 1 und 2 sind im dargestellten Ausführungsbeispiel miteinander verschraubt, wobei aber auch jede andere mögliche Verbindungsweise denkbar ist. In den Antriebsköpfen ist jeweils ein Antriebsrad, hier ein Zahnrad angeordnet, wobei in dem Ausführungsbeispiel nach Fig. 1 eines der Zahnräder mit einer Vierkantöffnung 6 ausgestattet ist, während das andere Zahnrad am gegenüberliegenden Antriebskopf mit einem Vierkantzapfen 7 versehen ist, der zur Steckschlüsselaufnahme dient.

Die Fig. 2 zeigt ein Zahnrad 8, das mit einer Vierkantöffnung 6 versehen ist und einen Zahnkranz 9 trägt. Das Zahnrad des gegenüberliegenden Kopfes der horizontalen Verlängerung ist vorzugsweise identisch ausgebildet, abgesehen davon, daß anstelle der Vierkantöffnung ein Vierkantzapfen 7 vorgesehen sein kann.

Die Fig. 3 zeigt eine Draufsicht auf die horizontale Verlängerung nach Fig. 1 wobei über die bereits bekannten Merkmale hier insbesondere die Schrauben 10 zur Verbindung der die Verlängerung bildenden Schalen zu erkennen sind.

Die Fig. 4 zeigt die Draufsicht auf ein Zahnrad wie in Fig. 2 dargestellt.

Wie sich aus den Fig. 5 und 6 ergibt, sind durch entsprechende Ausnehmungen in den Schalen 1 und 2 Kanäle 11 gebildet, in denen eine (nicht gezeigte) Kette läuft, die die beiden Zahnräder 8 miteinander verbindet. Die Kanäle können dabei entweder durch spanende Bearbeitung oder durch entsprechendes Verformen hergestellt sein.

Die Fig. 7 und 8 zeigen ein weiteres Ausführungsbeispiel einer horizontalen Verlängerung für Betätigungswerkzeuge mit Vierkantantrieb, wobei hier eine gekröpfe Version dargestellt ist. Diese unterscheidet sich von der geraden Verlängerung durch zwei unterschiedliche Abwinklungen im Schaft 5 und dadurch, daß zur optimalen Nutzung beide Zahnräder 8 mit einer Vierkantöffnung 6 ausgestattet sind. Die Steckschlüsselaufnahme geschieht hierbei mit Hilfe von Vierkantverbindungsstücken, die als handelsübliches Zubehör für Betätigungswerkzeuge erhältlich sind.

## Patentansprüche

1. Werkzeugverlängerung für Betätigungswerkzeuge mit Mehrkantantrieb, umfassend:
- ein Gehäuse (1, 2) mit zwei Antriebsköpfen (3,4),
- zwei in den Antriebsköpfen (3,4) aufgenommene und in Öffnungen den Antriebsköpfe (3,4) gelagerte Antriebsräder (8), von denen ein jedes
- einen Zahnkranz (9),
- einen axial beidseitig an den Zahnkranz (9) anschließenden Rad-Schaftabschnitt und
- eine sich in dem Rad-Schaftabschnitt axial zum Zahnkranz (9) erstreckende Mehrkantöffnung (6) oder einen sich axial zum Zahnkranz (9) erstreckenden Mehrkantzapfen (7) an dem Rad-Schaftabschnitt
aufweist,
- eine in dem Gehäuse (1, 2) aufgenommene, zwischen den Zahnkränzen (9) der beiden Antriebsräder (8) umlaufende und diese antriebsmäßig. koppelnde Kette,
**dadurch gekennzeichnet, daß** die Kette in im Gehäuse (1,2) ausgebildeten Kanälen (11) läuft, die im Bereich der Antriebsköpfe (3,4) T-förmid und radial nach innen offen sind, wobei der jeweiligs Zahnkranz (9) durch die radiale Öffnung hindurch in den die Kette Aufnehmende Hohlraum Eingreift.

2. Werkzeugverlängerung nach Anspruch 1, **dadurch gekennzeichnet, daß** das Gehäuse parallel zur Ebene der Zahnkränze in zwei Schalen geteilt ist, welche mittels Schraube (10) oder Niet verbunden sind.

3. Werkzeugverlängerung nach Anspruch 1, **dadurch gekennzeichnet, daß** das Gehäuse zwischen den beiden Antriebsköpfen (3, 4) einen Schaft (5) bildet, wobei das Gehäuse (1, 2) - betrachtet in der Ebene der Zahnkränze (9) - im Bereich der Antriebsköpfe (3, 4) einen größeren Querschnitt aufweist als im Bereich des Schafts (5).

4. Werkzeugverlängerung nach Anspruch 3, **dadurch gekennzeichnet, daß** das Gehäuse (1, 2) - betrachtet in einer Ebene senkrecht zu der Ebene der Zahnkränze (9) - im Bereich der Antriebsköpfe (3, 4) einen größeren Querschnitt aufweist als im Bereich des Schafts (5).

5. Werkzeugverlängerung nach Anspruch 4 in Verbindung mit Anspruch 2, **dadurch gekennzeichnet, daß** die beiden Schalen (1, 2) mittels Schrauben (10) verbunden sind, wobei an jedem Antriebskopf (3,4) jeweils eine Schraube (10) angeordnet ist, und zwar in dem - betrachtet in der Ebene senkrecht zu der Ebene der Zahnkränze (9) - Bereich mit gegenüber dem Schaft vergrößerten Querschnit.

## Claims

1. A tool extension for actuating tools with multi-edge drive, comprising:
- a housing (1, 2) with two drive heads (3, 4),
- two drive wheels (8) accommodated in the drive heads (3, 4) and supported in the openings of the drive heads (3, 4), of which each one has
- a ring gear (9),
- a wheel-shaft section axially adjacent to the ring gear (9) on both sides, and
- a multi-edge opening (6) extending in the wheel-shaft section axially to the ring gear (9) or a multi-edge pin (7) extending axially to the ring gear (9) on the wheel-shaft section,
- a chain accommodated in the housing (1, 2), encompassing the two drive wheels (8) between the ring gears (9) and drivably coupling these, **characterised in that** the chain runs through channels constructed in the housing (1, 2), which are T-shaped and open radially inwards in the region of the drive heads (3, 4), wherein the respective ring gear (9) meshes into the cavity accommodating the chain through the radial opening.

2. The tool extension according to claim 1, **characterised in that** the housing is divided into two shells parallel to the plane of the ring gear, which are connected by means of a screw (10) or rivet.

3. The tool extension according to claim 1, **characterised in that** the housing between the two drive heads (3, 4) forms a shaft (5) wherein the housing (1, 2), viewed in the plane of the ring gears (9), has a larger cross-section in the region of the drive head (3, 4) than in the region of the shaft (5).

4. The tool extension according to claim 3, **characterised in that** the housing (1, 2),
- viewed in the plane perpendicular to the plane of the ring gears (9), has a larger cross-section in the region of the drive head (3, 4) than in the region of the shaft (5).

5. The tool extension according to claim 4 in connection with claim 2, **characterised in that** the two shells (1, 2) are connected by means of screws (10) wherein on each drive head (3, 4) there is arranged one screw and - viewed in the plane of the ring gears (9) - this is in the region of enlarged cross-section compared with the shaft.

## Revendications

1. Rallonge d'outil pour des outils d'actionnement à entraînement polygonaux comprenant :
- un boîtier (1, 2) avec deux têtes d'entraînement (3, 4),
- deux roues motrices (8) logées dans les têtes d'entraînement (3, 4) et disposées dans les ouvertures des têtes d'entraînement (3, 4), ayant chacune
- une couronne dentée (9),
- un tronçon entre la roue-queue se raccordant axialement à la couronne dentée (9) des deux côtés, et
- une ouverture polygonale (6) s'entendant dans le tronçon entre la roue-queue de manière axiale par rapport à la couronne dentée (9), ou un téton polygonal (7) s'étendant de manière axiale par rapport à la couronne dentée (9) sur le tronçon entre la roue-queue,
- une chaîne logée dans le boîtier (1, 2), tournant entre les couronnes dentées (9) des deux roues motrices (8) de sorte à les coupler à des fins d'entraînement, **caractérisée en ce que** la chaîne s'étend dans des canaux aménagés dans le boîtier (1, 2), lesquels sont ouverts en forme de T et radialement vers l'intérieur dans la zone des têtes d'entraînement (3, 4), moyennant quoi chaque couronne dentée (9) agrippe l'espace creux accueillant la chaîne à travers l'ouverture radiale.

2. Rallonge d'outil selon la revendication 1, **caractérisée en ce que** le boîtier se divise, parallèlement au plan des couronnes dentées, en deux coques qui sont reliées à l'aide de visses (10) ou rivets.

3. Rallonge d'outil selon la revendication 1, **caractérisée en ce que** le boîtier forme une queue entre les deux têtes d'entraînement (3, 4), moyennant quoi le boîtier (1, 2), lorsqu'on le regarde sur le plan des couronnes dentées (9), présente dans la zone des têtes d'entraînement (3, 4), un plus grand diamètre que dans la zone de la queue (5).

4. Rallonge d'outil selon la revendication 3, **caractérisée en ce que** le boîtier (1, 2), lorsqu'on le regarde sur le plan vertical par rapport au plan des couronnes dentées (9), présente dans la zone des têtes d'entraînement (3, 4), un plus grand diamètre que dans la zone de la queue (5).

5. Rallonge d'outil selon la revendication 4 en relation avec la revendication 2, **caractérisée en ce que** les deux coques (1, 2) sont reliées à l'aide de visses (10), moyennant quoi une visse (10) est disposée sur chaque tête d'entraînement (3, 4), à savoir dans la zone - lorsqu'on la regarde sur le plan des couronnes dentées (9) - avec le diamètre agrandi par rapport à la queue.
